# EUROPÄISCHE PATENTSCHRIFT

(11) **EP 0 608 443 B1**
(45) Veröffentlichungstag und Bekanntmachung des Hinweises auf die Patenterteilung: **25.09.1996**
(21) Anmeldenummer: 93100614.2
(22) Anmeldetag: 16.01.1993
(51) Int. Cl.: E04F 13/08, E06B 3/30

(54) **Vorrichtung zur Befestigung von plattenförmigen Fassadenelementen**
Fixing device for plate-like façade elements
Dispositif pour la fixation d'éléments de façade en forme de panneaux

(43) Veröffentlichungstag der Anmeldung: 03.08.1994
(73) Patentinhaber: Schuler, Jörg, Dipl.-Ing., D-40878 Ratingen (DE); Jatzlau, Ekkehard, Dipl.-Ing., D-40878 Ratingen (DE)
(72) Erfinder: Jatzlau, Ekkehard, Dipl.-Ing., W-4030 Ratingen 1, Land 2 (DE)
(74) Vertreter: Stenger, Watzke & Ring Patentanwälte

(56) Entgegenhaltungen:
- EP-A- 0 340 607
- EP-A- 0 415 201
- DE-U- 9 208 252
- FR-A- 1 241 032
- GB-A- 2 200 158
- US-A- 4 596 102

## Beschreibung

Die Erfindung betrifft eine Vorrichtung zur Befestigung von plattenförmigen Fassadenelementen einer vorzugsweise hinterlüfteten Fassadenverkleidung, an einer mit einem Wärmedämmputz und ggf. mit Fenstern ausgestatteten Gebäudewand mittels Befestigungselementen, die jeweils durch ein Außenteil und ein Innenteil gebildet sind, von denen das Außen- oder Innenteil mit einer Aufstandsfläche für das jeweils obere Fassadenelement und das Außenteil jeweils mit einer Anlagefläche für das obere und das untere Fassadenelement versehen ist und die gemeinsam auf einem Schraubenbolzen angeordnet sind, der von einem an der Gebäudewand zu befestigenden Tragelement gehalten wird und unter Anpressung von Außenteil und Innenteil eine formschlüssige Verbindung zwischen Befestigungselement und Tragelement herstellt.

Befestigungsvorrichtungen der voranstehend beschriebenen Art sind aus der EP-A2-0 415 201 bekannt. Diese besitzen den Vorteil, daß mit einem Minimum an Teilen innerhalb kürzestmöglicher Zeit und mit geringem Aufwand Fassadenverkleidungen aus vorgefertigten plattenförmigen Fassadenelementen, wie Gläsern, Metallen, Natursteinen und sonstigen geeigneten Werkstoffen errichtet werden können, wobei die Befestigungsvorrichtungen auf einfache Weise einen Ausgleich sowohl der bauseitigen Maßabweichungen als auch der Fertigungstoleranzen der Fassadenelemente ermöglichen. Die Last der Fassadenelemente wird hierbei durch Formschluß auf die Gebäudewand, und zwar vorzugsweise in das jeweils nächste Stockwerk übertragen, so daß die Schraubenbolzen der Befestigungselemente lediglich die Wind-ggf. Gerüstlasten aufzunehmen und für den konstruktiven Formschluß zu sorgen haben.

Bei der aus der EP-A2-0 415 201 bekannten Konstruktion werden die Befestigungselemente an einem Spalier aus parallel zueinander vor der Gebäudewand angeordneten Tragprofilen befestigt. Hierbei handelt es sich um rohrförmige Profile mit einer mindestens Geschoßhöhe entsprechenden Länge.

Diese bis zu 6 m langen Konstruktionsteile der Spalierkonstruktionen haben den Nachteil, daß Temperaturänderungen zu thermischen Längenänderungen der Unterkonstruktion führen, die durch Fugen zwischen den Fassadenteilen aufgenommen werden müssen. Außerdem bereitet es wegen der thermisch bedingten Relativbewegungen Schwierigkeiten, die Fassadenelemente gegenüber separat an der Gebäudewand befestigten Fenstern zuverlässig abzudichten.

Weiterhin ist aus dem DE-U-92 08 252 eine Vorrichtung zur Halterung plattenförmiger Fassadenelemente bekannt, bei der die die Fassadenelemente aufnehmenden Halteelemente an vertikal entlang der Gebäudewand verlaufenden Tragprofilen befestigt sind. Zur Aufnahme der Halteelemente weisen die Tragprofile dieser bekannten Konstruktion in Längsrichtung verlaufende Befestigungsnuten auf. Zwar können aufgrund der längs verlaufenden Befestigungsnuten der Tragprofile die Befestigungselemente auf einfache Weise befestigt und in die entsprechende Lage verschoben werden, jedoch treten auch bei dieser Konstruktion thermische Längenänderungen der Unterkonstruktion auf, da die von den Tragprofilen gebildete Spalierkonstruktion aus langen, mindestens einer Geschoßhöhe entsprechenden Tragprofilen gebildet ist.

Der Erfindung liegt die Aufgabe zugrunde, die voranstehend geschilderten Nachteile der bekannten Konstruktionen zu vermeiden und diese derart weiterzubilden, daß das Auftreten von Relativbewegungen aufgrund thermischer Längenveränderungen vermieden wird.

Die Lösung dieser Aufgabenstellung durch die Erfindung ist dadurch gekennzeichnet, daß der Schraubenbolzen jedes Befestigungselementes in ein Ankerschienenstück eingesetzt und mittels seines Kopfes längsverschiebbar am Ankerschienenstück gehalten ist, das mittels zweier Schrauben auf einer mit der Gebäudewand verbundenen Konsole oder Zarge bzw. einem Blendrahmen eines Fensters befestigt ist, wobei die Konsole oder Zarge unter der Putzschicht innerhalb der Wärmedämmung angeordnet ist.

Durch diese erfindungsgemäße Weiterbildung wird der Vorteil erreicht, daß durch den Ersatz der bisherigen, aus bis zu 6 m langen Tragprofilen bestehenden Spalierkonstruktion durch eine Vielzahl kurzer, etwa 10 cm langer Ankerschienenstücke das Problem der Längenveränderung durch Temperaturänderungen bzw. ein entstehendes Temperaturgefälle beseitigt wird. Während die Tragprofile der Spalierkonstruktion atmosphärisch freilagen und sich gegenüber der eine etwa gleichmäßige Temperatur beibehaltenden Gebäudewand aufheizten, liegen die kurzen Ankerschienenstücke der erfindungsgemäßen Weiterbildung zwar ebenfalls atmosphärisch frei, führen jedoch zu keinen thermisch bedingten Relativbewegungen, da sie kurz sind und nur einen Befestigungspunkt aufnehmen. Außerdem liegen die die Ankerschienenstücke tragenden Konsolen und Befestigungswinkel innerhalb der auf die Gebäudewand aufgebrachten und von einer Putzschicht abgedeckten Dämmschicht, so daß diese frei von Dehnungsproblemen aufgrund von Temperaturdifferenzen sind.

Ein weiterer wesentlicher Vorteil der erfindungsgemäßen Weiterbildung ist darin zu sehen, daß der Einbau von Fenstern und deren Abdichtung derart einfach geworden sind, daß sie ohne zusätzliche anschließende Versiegelungsmaßnahmen wetterdicht in die Fassade integriert sind. Hierbei bleibt die bei der bekannten Konstruktion bestehende Möglichkeit voll erhalten, einen Ausgleich sowohl der bauseitigen Maßabweichungen als auch der Fertigungstoleranzen der Fassadenelemente und Fensterteile vorzunehmen.

Weiterhin erlaubt die Längsverschiebbarkeit der Schraubenbolzen mittels ihrer Köpfe entlang der Ankerschienenstücke eine einfache Montage und ein leichtes Erzielen der notwendigen Justierbarkeit der die Fassadenelemente haltenden Befestigungselemente.

Gemäß einem weiteren Merkmal der Erfindung wird die Konsole über Befestigungswinkel mit der Gebäudewand verbunden, wobei es vorteilhaft ist, zwischen den Befestigungswinkel und der Konsole eine thermische Trennung bewirkende Zwischenlagen anzuordnen. Damit ergibt sich eine thermisch von der Gebäudewand getrennte Befestigung der als Tragelement für die Befestigungselemente dienenden Ankerschienenstücke.

Vorzugsweise ist der Schraubenbolzen zu diesem Zweck mit einem eine Verdrehung verhindernden Hammerkopf versehen.

Bei einer bevorzugten Ausführungsform der Erfindung wird jedes Ankerschienenstück durch zwei ineinanderliegende C-Profile gebildet, deren Stege aufeinanderliegen und deren abgewinkelte Schenkelenden eine Führung für den Schraubenbolzen bilden. Auf diese Weise können die Ankerschienenstücke aus einfachen und handelsüblichen Teilen preiswert hergestellt werden. Die zur Befestigung der Ankerschienenstücke entweder auf der Konsole oder auf einer Zarge bzw. einem Blendrahmen eines Fensters dienenden Schrauben werden vorzugsweise als Selbstschneideschrauben ausgebildet, so daß sich eine einfache und zuverlässige Montage ergibt.

Um größere Temperaturdifferenzen innerhalb der der Gebäudewand vorgestellten Fassade zu vermeiden, ist gemäß einem weiteren Merkmal der Erfindung die die Dämmschicht abdeckende Putzschicht als bewehrte, kunststoffvergütete Putzschicht ausgeführt und über die Konsole bzw. Fensterzarge geführt. Diese liegt somit innerhalb der Dämmschicht und kann auf besonders einfache Weise gegenüber innerhalb der Fassade angeordneten Fenstern abgedichtet werden, indem erfindungsgemäß zwischen der um die Zarge herumgeführten Putzschicht und einem sich anschließenden Blendrahmen eines Fensters ein Dichtungsband angeordnet wird.

Mit der Erfindung wird schließlich vorgeschlagen, das Ankerschienenstück mit dem Befestigungselement durch vorzugsweise selbstschneidende Schrauben formschlüssig zu verbinden, die durch das Außen- und Innenteil hindurch in das äußere Ankerschienenstück geschraubt sind. Diese Schrauben stellen somit die formschlüssige Verbindung zwischen dem Befestigungselement und dem Ankerschienenstück her. Da diese Schrauben jeweils in ein nach der Ausrichtung des Befestigungselements zu bohrendes Loch eingeschraubt werden, können zuvor alle notwendigen Lagekorrekturen ausgeführt werden. Das Einbringen dieser Bohrungen durch in den Befestigungselementen bereits vorhandene Löcher in die Ankerschienenstücke stellt die einzige Bohrarbeit dar, die auf dem Gerüst bei Anbringen der Fassadenelemente durchgeführt werden muß; alle anderen Bearbeitungen können bereits in der Werkstatt vorgenommen werden.

Auf der Zeichnung ist ein Ausführungsbeispiel der erfindungsgemäßen Befestigungsvorrrichtung für plattenförmige Fassadenelemente dargestellt, und zwar zeigen:
- Fig. 1: eine Ansicht eines Teils einer Fassadenverkleidung,
- Fig. 2: einen waagerechten Schnitt durch eine Befestigungsstelle gemäß der Schnittlinie II - II in Fig. 1 und
- Fig. 3: eine perspektivische Darstellung einer derartigen Befestigungsstelle vor der Montage.
Die Fig. 1 zeigt die Teilansicht eines 5-stöckigen Gebäudes, dessen vier Obergeschosse mit einer Fassadenverkleidung aus plattenförmigen Fassadenelementen 1 versehen sind. Diese plattenförmigen Fassadenelemente 1 sind großflächig sowohl in waagerechter Richtung zwischen Fenstern 2 eines Geschosses als auch in senkrechter Richtung zwischen den Fenstern 2 übereinanderliegender Stockwerke angeordnet. Jedes Fassadenelement 1 wird normalerweise durch vier Befestigungselemente 3 getragen, die jeweils an einem Tragelement 4 befestigt werden, das seinermit der Gebäudewand 5 verbunden ist. Die Fassadenelemente 1 bestehen beispielsweise aus emaillierten und vorgespannten Glasscheiben.

Wie aus den Fig. 2 und 3 hervorgeht, wird das Tragelement 4 durch ein Ankerschienenstück 6 gebildet, das beim Ausführungsbeispiel durch zwei ineinanderliegende C-Profile 6a und 6b gebildet wird, deren Stege aufeinanderliegen und deren abgewinkelte Schenkelenden eine durch einen Schlitz getrennte Führung 7 bilden. In dieser Führung 7 ist ein Schraubenbolzen 8 verschiebbar geführt, der beim Ausführungsbeispiel mit einem Hammerkopf 8a versehen und auf diese Weise unverdrehbar am Ankerschienenstück 6 geführt ist.

Jedes Befestigungselement 3 besteht aus einem Außenteil 3a und einem Innenteil 3b, die gemeinsam auf dem Schraubenbolzen 8 angeordnet werden, wie dies am besten die Fig. 3 zeigt. Hiernach ist jedes Außenteil 3a mit einer Aufstandsfläche für ein plattenförmiges Fassadenelement 1 versehen. Diese Aufstandsfläche kann alternativ auch am Innenteil 3b ausgebildet sein. Beim Ausführungsbeispiel wird die Aufstandsfläche am Außenteil 3a durch mehrfaches Verkröpfen des Außenteils 3a geschaffen. Die Verkröpfung wird hierbei mit einer Tiefe ausgeführt, die der Dicke des jeweils zu befestigenden Fassadenelements 1 im Bereich seiner Aufstandskante entspricht. Die Höhe der Verkröpfung entspricht dem Abstand der jeweils benachbarten Fassadenelemente 1, d.h. der zwischen benachbarten Fassadenelementen 1 gebildeten Fuge.

Oberhalb und unterhalb der Aufstandsfläche bildet jedes Außenteil 3a eine Anlagefläche für das obere und für das untere Fassadenelement 1. Während die Last des jeweils auf dem Außenteil 3a aufstehenden Fassadenelements 1 über die Aufstandsfläche aufgenommen wird, tragen die Anlageflächen die auf die Fassadenelemente 1 ausgeübten Windkräfte ab, und zwar über den Schraubenbolzen 8 in die Ankerschienenstücke 6, die ihrerseits an der Gebäudewand 5 befestigt sind.

Diese Befestigung der Ankerschienenstücke 6 erfolgt mittels zweier Schrauben 9 an einer Konsole 10, die beim Ausführungsbeispiel einen T-förmigen Querschnitt hat und ihrerseits durch Befestigungswinkel 11 an der Gebäudewand 5 befestigt ist. Um eine thermische Trennung zwischen der Konsole 10 und der Gebäudewand 5 zu erreichen, sind zwischen den Befestigungswinkeln 11 und der Konsole 10 Zwischenlagen 12, vorzugsweise aus Kunststoff angeordnet. Wie insbesondere Fig. 3 erkennen läßt, liegen die Konsolen 10 innerhalb einer Wärmedämmung 13. Sie sind außerdem durch eine Putzschicht 14 abgedeckt, die vorzugsweise als bewehrte, kunststoffvergütete Putzschicht ausgeführt ist und um den jeweils freien Schenkel des T-förmigen Profils der Konsole 10 herumgeführt ist, wie die Fig. 2 und 3 zeigen.

Bei dem in den Fig. 2 und 3 dargestellten Ausführungsbeispiel ist die Konsole 10 gleichzeitig Zarge von einem Fenster 2, das einen Flügelrahmen 2a und einen Blendrahmen 2b umfaßt, der mittels Blendleiste 2c in der Fensteröffnung der Gebäudewand 5 eingebaut ist. Um eine zuverlässige Abdichtung der Putzschicht 14 gegenüber dem Blendrahmen 2b des Fensters 2 zu erzielen, ist zwischen diesen beiden Teilen ein Dichtungsband 15 angeordnet.

Um die aus dem Gewicht der Fassadenelemente 1 herrührenden Traglasten durch Formschluß in das Ankerschienenstück 6 einzuleiten, werden Schrauben 16 verwendet, die in Fig. 3 zu erkennen sind. Diese vorzugsweise selbstschneidend ausgeführten Schrauben 16 werden in Löcher 6c eingeschraubt, die in das Ankerschienenstück 6 gebohrt werden, nachdem das Befestigungselement 3 durch Verschieben des Schraubenbolzens 8 in der Führung 7 ausgerichtet worden ist. Die von den auf der Aufstandsfläche des Außenteils 3a aufstehenden Fassadenelementen 1 herrührenden Traglasten werden somit formschlüssig über die auf Scherung belasteten Schrauben 16 in das Ankerschienenstück 6 eingeleitet, wobei eine beispielsweise als Gerüstöse ausgebildete Ringösenmutter 17 dafür sorgt, daß das aus Außenteil 3a und Innenteil 3b bestehende Befestigungselement 3 an das als Tragelement 4 dienende Ankerschienenstück 6 angepreßt wird. Eine glattwandige Hülse 18 wird als Abstandshülse verwendet.

Wie die Zeichnungen deutlich erkennen lassen, liegen die als Tragelemente 4 dienenden kurzen Ankerschienenstücke 6, die in der Praxis eine Länge von etwa 10 cm haben, zwar atmosphärisch frei; sie stellen jedoch kein Probelm bei Temperaturänderungen oder Temperaturunterschieden zwischen der Gebäudewand 5 und den Fassadenelementen 1 dar, weil sie einerseits kurz sind und andererseits für jeden Befestigungspunkt separat entweder über Konsolen bzw. Zargen 10 oder Blendrahmen 2b an der Gebäudewand 5 befestigt sind. Sofern Konsolen oder Zargen 10 verwendet werden, liegen diese einschließlich ihrer Befestigungswinkel 11 innerhalb der Wärmedämmung 13 und unterhalb der Putzschicht 14.

### Bezugszeichenliste:

- 1: Fassadenelement
- 2: Fenster
- 2a: Flügelrahmen
- 2b: Blendrahmen
- 2c: Blendleiste
- 3: Befestigungselement
- 3a: Außenteil
- 3b: Innenteil
- 4: Tragelement (besteht aus 6a und 6b)
- 5: Gebäudewand
- 6: Ankerschienenstück
- 6a: C-Profil
- 6b: C-Profil
- 6c: Loch
- 7: Führung
- 8: Schraubenbolzen
- 8a: Hammerkopf
- 9: Schraube
- 10: Konsole oder Fensterzarge
- 11: Befestigungswinkel
- 12: Zwischenlage
- 13: Wärmedämmung
- 14: Putzschicht
- 15: Dichtungsband
- 16: Schraube
- 17: Ringösenmutter mit zusätzlichem Ring
- 18: Hülse

## Patentansprüche

1. Vorrichtung zur Befestigung von plattenförmigen Fassadenelementen (1) einer vorzugsweise hinterlüfteten Fassadenverkleidung an einer mit einem Wärmedämmputz (13, 14) und mit Fenstern (2) ausgestatteten Gebäudewand (5) mittels Befestigungselementen (3), die jeweils durch ein Außenteil (3a) und ein Innenteil (3b) gebildet sind, von denen das Außen-oder Innenteil (3a bzw. 3b) mit einer Aufstandsfläche für das jeweils obere Fassadenelement (1) und das Außenteil (3a) jeweils mit einer Anlagefläche für das obere und das untere Fassadenelement (1) versehen ist und die gemeinsam auf einem Schraubenbolzen (8) angeordnet sind, der von einem an der Gebäudewand (5) zu befestigenden Tragelement (4) gehalten wird und unter Anpressung von Außenteil (3a) und Innenteil (3b) eine formschlüssige Verbindung zwischen Befestigungselement (3) und Tragelement (4) herstellt,
**dadurch gekennzeichnet**,
daß der Schraubenbolzen (8) jedes Befestigungselementes (3) in ein Ankerschienenstück (6) eingesetzt und mittels seines Kopfes (8a) längsverschiebbar am Ankerschienenstück (8) gehalten ist, das mittels zweier Schrauben (9) auf einer mit der Gebäudewand (5) verbundenen Konsole oder Zarge (10) bzw. einem Blendrahmen (2b) eines Fensters (2) befestigt ist, wobei die Konsole oder Zarge (10) unter der Putzschicht (14) innerhalb der Wärmedämmung (13) angeordnet ist.

2. Vorrichtung nach Anspruch 1, dadurch gekennzeichnet, daß die Konsole (10) über Befestigungswinkel (11) mit der Gebäudewand (5) verbunden ist.

3. Vorrichtung nach Anspruch 2, dadurch gekennzeichnet, daß zwischen den Befestigungswinkeln (11) und der Konsole (10) eine thermische Trennung bewirkende Zwischenlagen (12) angeordnet sind.

4. Vorrichtung nach Anspruch 1, dadurch gekennzeichnet, daß der Schraubenbolzen (8) mit einem eine Verdrehung verhindernden Hammerkopf (8a) versehen ist.

5. Vorrichtung nach Anspruch 1, dadurch gekennzeichnet, daß das Ankerschienenstück (6) durch zwei ineinanderliegende C-Profile (6a, 6b) gebildet ist, deren Stege aufeinanderliegen und deren abgewinkelte Schenkelenden eine Führung (7) für den Schraubenbolzen (8) bilden.

6. Vorrichtung nach mindestens einem der Ansprüche 1 bis 5, dadurch gekennzeichnet, daß die zur Befestigung der Ankerschienenstücke (6) dienenden Schrauben (9) als Selbstschneideschrauben ausgebildet sind.

7. Vorrichtung nach mindestens einem der Ansprüche 1 bis 6, dadurch gekennzeichnet, daß die die Wärmedämmung (13) abdeckende Putzschicht (14) als bewehrte, kunststoffvergütete Putzschicht ausgebildet und um die Konsole (10) herumgeführt ist.

8. Vorrichtung nach Anspruch 7, dadurch gekennzeichnet, daß zwischen der um die Konsole (10) herumgeführten Putzschicht (14) und einem sich anschließenden Blendrahmen (2b) eines Fensters (2) ein Dichtungsband (15) angeordnet ist.

9. Vorrichtung nach mindestens einem der Ansprüche 1 bis 8, dadurch gekennzeichnet, daß das Ankerschienenstück (6) mit dem Befestigungselement (3) durch vorzugsweise selbstschneidende Schrauben (16) formschlüssig verbunden ist, die durch das Außen- und Innenteil (3a, 3b) hindurch in das Ankerschienenstück (6) geschraubt sind.

## Claims

1. Arrangement for fastening panel-like facade elements (1) of a preferably ventilated facade cladding on a building wall (5), which is provided with a heat-insulating plaster (13, 14) and with windows (2), by means of fastening elements (3), each of the latter being formed by an outer part (3a) and an inner part (3b), of which the outer or inner part (3a or 3b) is provided with a supporting surface for the upper facade element (1) in each case and the outer part (3a) is provided in each case with an abutment surface for the upper and the lower facade elements (1), and the outer and inner parts being arranged together on a screw-bolt (8) which is retained by a carrying element (4) to be fastened on the building wall (5) and, with pressure being applied to the outer part (3a) and inner part (3b), produces a positively locking connection between the fastening element (3) and the carrying element (4), characterized in that the screw-bolt (8) of each fastening element (3) is inserted into an anchor rail piece (6) and is retained by means of its head (8a) in a longitudinally displaceable manner on the anchor rail piece (6), which is fastened, by means of two screws (9), on an outer frame (2b) of a window (2) or a bracket or casing member (10) connected to the building wall (5), the bracket or casing member (10) being arranged beneath the plaster layer (14), within the heat insulation (13).

2. Arrangement according to Claim 1, characterized in that the bracket (10) is connected to the building wall (5) via fastening angles (11).

3. Arrangement according to Claim 2, characterized in that intermediate layers (12) which effect thermal separation are arranged between the fastening angles (11) and the bracket (10).

4. Arrangement according to Claim 1, characterized in that the screw-bolt (8) is provided with a hammer head (8a) to prevent turning.

5. Arrangement according to Claim 1, characterized in that the anchor rail piece (6) is formed by two C-profiles (6a, 6b) which are located one inside the other, whose webs are located one upon the other and whose angled-off leg ends form a guide (7) for the screw-bolt (8).

6. Arrangement according to at least one of Claims 1 to 5, characterized in that the screws (9) which are used for fastening the anchor rail pieces (6) are designed as self-tapping screws.

7. Arrangement according to at least one of Claims 1 to 6, characterized in that the plaster layer (14) which covers the heat insulation (13) is formed as a reinforced, synthetic-resin-modified plaster layer and is routed around the bracket (10).

8. Arrangement according to Claim 7, characterized in that a sealing strip (15) is arranged between the plaster layer (14), which is routed around the bracket (10), and an adjoining outer frame (2b) of a window (2).

9. Arrangement according to at least one of Claims 1 to 8, characterized in that the anchor rail piece (6) is connected to the fastening element (3) in a positively locking manner, preferably by self-tapping screws (16) which are screwed, through the outer and inner parts (3a, 3b), into the anchor rail piece (6).

## Revendications

1. Dispositif pour la fixation d'éléments de façade (1), en forme de panneaux et faisant partie d'un bardage dont l'arrière est de préférence aéré, à un mur de bâtiment (5) qui a un enduit isolant thermique (13, 14) et éventuellement des fenêtres (2), au moyen d'éléments de fixation (3) qui sont chacun formés d'une partie extérieure (3a) et d'une partie intérieure (3b), la partie extérieure ou la partie intérieure (3a, 3b) étant munie d'une surface de soutien pour l'élément de façade (1) supérieur, la partie extérieure (3a) étant munie d'une surface d'appui pour l'élément de façade (1) supérieur et d'une autre pour l'élément de façade (1) inférieur et ces parties extérieure et intérieure étant agencées ensemble sur un boulon fileté (8) qui est tenu par un élément porteur (4) à fixer sur le mur (5) du bâtiment et qui établit une liaison bloquante entre l'élément de fixation (3) et l'élément porteur (4) en serrant la partie extérieure (3a) et la partie intérieure (3b),
caractérisé en ce que,
le boulon fileté (8) de chaque élément de fixation (3) est mis dans un morceau de rail d'ancrage (6) et est maintenu par sa tête (8a), de façon à pouvoir être mobile dans le sens longitudinal, dans le morceau de rail d'ancrage (8) qui est fixé au moyen de deux vis (9) sur une console ou un châssis (10) fixés au mur (5) du bâtiment, ou sur une traverse dormante (2b) d'une fenêtre (2), la console ou le châssis (10) étant placés sous la couche d'enduit (14) à l'intérieur de l'isolant thermique (13).

2. Dispositif selon la revendication 1, caractérisé en ce que la console (10) est fixée au mur (5) du bâtiment par des équerres de fixation (11).

3. Dispositif selon la revendication 2, caractérisé en ce que des couches intermédiaires (12) créant une isolation thermique sont disposées entre les équerres de fixation (11) et la console (10).

4. Dispositif selon la revendication 1, caractérisé en ce que le boulon fileté (8) est muni d'une tête rectangulaire (8a) empêchant toute rotation.

5. Dispositif selon la revendication 1, caractérisé en ce que le morceau de rail d'ancrage (6) est formé par deux profilés en C (6a, 6b) qui sont placés l'un dans l'autre, dont les traverses sont l'une sur l'autre et dont les extrémités coudées des côtés forment un guide (7) pour le boulon fileté (8).

6. Dispositif selon au moins l'une des revendications 1 à 5, caractérisé en ce que les vis (9) servant à la fixation des morceaux de rail d'ancrage (6) sont des vis autotaraudeuses.

7. Dispositif selon au moins l'une des revendications 1 à 6, caractérisé en ce que la couche d'enduit (14) recouvrant l'isolant thermique (13) est une couche d'enduit armé et plastifié et en ce qu'elle entoure la console (10).

8. Dispositif selon la revendication 7, caractérisé en ce qu'une bande d'étanchéité (15) est disposée entre la couche d'enduit (14) qui entoure la console (10) et une traverse dormante (2b) d'une fenêtre (2).

9. Dispositif selon au moins l'une des revendications 1 à 8, caractérisé en ce que le morceau de rail d'ancrage (6) est fixé par une liaison bloquante à l'élément de fixation (3) au moyen de vis (16) qui sont de préférence autotaraudeuses et qui sont vissées, à travers la partie extérieure et la partie intérieure (3a, 3b), dans le morceau de rail d'ancrage (6).
